# EUROPÄISCHE PATENTSCHRIFT

(11) **EP 1 695 803 B1**
(45) Veröffentlichungstag und Bekanntmachung des Hinweises auf die Patenterteilung: **04.06.2008**
(21) Anmeldenummer: 06400001.1
(22) Anmeldetag: 02.01.2006
(51) Int. Cl.: B28C 5/02, B01F 5/06, B01F 3/12, B01F 5/04, B28C 7/12

(54) **Nachmischrohr**
Mixing tube
Tube de mélange

(30) Priorität: 07.01.2005 EP 05000200
(43) Veröffentlichungstag der Anmeldung: 30.08.2006
(73) Patentinhaber: Schuller, Hans, 74343 Sachsenheim (DE)
(72) Erfinder: Schuller, Hans, 74343 Sachsenheim (DE)
(74) Vertreter: Fleck, Hermann-Joseph

(56) Entgegenhaltungen:
- DE-U1- 20 106 434
- DE-U1-6202004 000 65
- US-A- 4 390 281
- PATENT ABSTRACTS OF JAPAN Bd. 2000, Nr. 25, 12. April 2001 (2001-04-12) -& JP 2001 232164 A (MAEDA CORP), 28. August 2001 (2001-08-28)

## Beschreibung

Ein wesentliches Problem beim Trockenspritzbetonverfahren ist u.a. das 100%ige Vermischen des trockenen Mischguts mit Wasser. Um dieses Problem zu lösen, gibt es zahlreiche Vorrichtungen, sowohl im Wasserdüsenbereich, als auch an anderen Stellen des Systems. Es ist jedoch nach wie vor ein Problem, trockenes Mischgut im Durchlaufmischen staubfrei mit Wasser zu vermischen. Es gibt bereits ein Nachmischrohr, wie in der Patentanmeldung EP 05 000 200.5 beschrieben. Dieses Nachmischrohr kann sich jedoch zusetzen.

Ein derartiges Nachmischrohr ist in der DE 20 2004 000 656 U1 gezeigt. Das Nachmischrohr weist einen zuführenden und einen abführenden Rohrabschnitt auf, zwischen denen ein Mischabschnitt mit schräg bezüglich dem durchströmenden Mischgut orientierten Aufprallflächen und Reflexionsflächen angeordnet ist. Anströmseitige und abströmseitige Aufprallflächen weisen eine im Querschnitt v-förmige Form auf, während die Reflexionsflächen im Querschnitt flach ausgebildet sind.

Die Aufgabenstellung der Erfindung besteht darin, eine einfache, kostengünstige und baustellengerechte Lösung zu finden. Diese Aufgabe wird gelöst mit einem Nachmischrohr gemäß Anspruch 1. Weitere vorteilhafte Ausgestaltungen sind in den Unteransprüchen angegeben.

Die Erfindung wird nachfolgend anhand von Ausführungsbeispielen unter Bezugnahme auf die Zeichnungen erläutert. Es zeigen:
- Fig.I.: Nachmischrohr (1)
Axonometrie
- Fig. II.: Nachmischrohr (1),
Zuführender Rohrabschnitt (1.1)
Abführender Rohrabschnitt (1.2)
Mischabschnitt (1.3)
Anordnung (2)
Erste Aufprallfläche (2.1)
Zweite Aufprallfläche (2.2)
Erste Reflexionsfläche (3.1)
Zweite Reflexionsfläche (3.2)
Axonometrie
- Fig. III.: Nachmischrohr (1) mit zuführendem Rohr (5)
und Aufnahmeteil (6)
Ansicht und Schnitt
- Fig. IV.: Nachmischrohr (1) mit zusätzlicher
Aufprallfläche (4.1)
Axonometrie
- Fig. V.: Nachmischrohr (1) mit zusätzlicher
Aufprallfläche (4.1)
Ansicht und Schnitt
- Fig. VI.: Nachmischrohr (1) mit zusätzlichen
Teilaufprallflächen (4.1 a und 4.1 b)
Axonometrie
- Fig. VII.: Nachmischrohr (1) mit zusätzlichen
Anschlussflächen (2.3)
Ansicht und Schnitt

Im Nachmischrohr trifft das mit Wasser benetzte Mischgut zunächst auf die Aufprallflächen (2.1) und (4.1) und wird von diesen auf die Reflexionsflächen (3.1) und (3.2) umgelenkt. Ein weiteres Umlenken erfolgt beim Auftreffen auf die Aufprallfläche (2.2) von wo aus das Mischgut weiter nach unten und vorne ins Rohr geblasen wird.

Die Aufprallflächen (2.2) gehen mit einer oder mehreren Anschlussflächen (2.3) flacher in den nachfolgenden unteren Rohrbereich konisch oder konkav oder aber flach über.

Durch diesen Umlenkprozess erfolgt ein intensives Vermischen des Mischguts mit Wasser, sodass die Staubbildung beim Austritt des Mischguts aus dem Rohr vernachlässigbar gering bzw. nicht vorhanden ist. Der Rückprall wird durch die gute Durchmischung des Mischguts mit Wasser ebenfalls wesentlich geringer.

Eine Ausführung des Nachmischrohres ist so ausgeführt, dass die Wasserdüsen für die Benetzung des Mischgutes im verlängerten, zuführenden Rohr (5) angeordnet sind. Dieses zuführende Rohr (5) wird in ein Aufnahmeteil (6) mit Wasseranschluss geschoben. 3

## Patentansprüche

1. Nachmischrohr für das Nachmischen von Spritzbeton mit Wasser mit einem einem Wasserzumischteil nachgeordneten zuführenden (1.1) und einem abführenden Rohrabschnitt (1.2) und einem dazwischen angeordneten Mischabschnitt (1.3), der eine Anordnung (2) aus schräg bezüglich dem durchströmendem Mischgut orientierten ersten und zweiten Aufprallflächen (2.1 und 2.2) und Reflexionsflächen (3.1 und 3.2) aufweist, wobei die ersten und/oder die zweiten Aufprallflächen (2.1, 2.2) eine im Querschnitt konische, v-förmige oder konkave Form aufweisen, die das strömende Mischgut in Querschnittsrichtung konzentrieren,
**dadurch gekennzeichnet,**
**dass** zumindest die abströmseitige Reflexionsfläche (3.2) zwei zueinander schräg gestellte oder konkave Teilreflexionsflächen (3.2a und 3.2b) hat.

2. Nachmischrohr nach Anspruch 1,
**dadurch gekennzeichnet,**
**dass** die erste Aufprallfläche (2.1) gegenüber dem zuführenden und/oder abführenden Rohrabschnitt in einem Winkel zwischen 30° bis 70° die zweite Aufprallfläche (2.2) in einem Winkel zwischen 20° bis 60° und die Reflexionsfläche (3.2) im Winkel zwischen 45° bis 80° angeordnet ist/sind.

3. Nachmischrohr nach Anspruch 1 oder 2,
**dadurch gekennzeichnet,**
**dass** die Aufprallflächen (2.1 und 2.2) zwei zueinander schräg gestellte Teilaufprallflächen (2.1a, 2.1b, 2.2a und 2.2b) haben.

4. Nachmischrohr nach einem der vorhergehenden Ansprüche,
**dadurch gekennzeichnet,**
**dass** die ersten und/oder die zweiten Aufprallflächen (2.1) im zuführenden und/oder abführenden Bereich verkürzt sind und zum Rohr hin über eine Stufe abschließen.

5. Nachmischrohr nach Anspruch 4,
**dadurch gekennzeichnet,**
**dass** die ersten und/oder zweiten Aufprallflächen (2.2) im unteren Bereich verkürzt sind und nach unten zum Rohr hin abschließen.

6. Nachmischrohr nach einem der vorhergehenden Ansprüche,
dass die zweiten Aufprallflächen (2.2) mit einer oder mehreren Anschlussflächen (2.3) flacher in den nachfolgenden unteren Rohrbereich konisch oder konkav oder aber flach übergehen.

7. Nachmischrohr nach einem der vorhergehenden Ansprüche,
**dadurch gekennzeichnet,**
**dass** alle Aufprallflächen und Reflexionsflächen sowie Rohrabschnitte (1.1, 1.2) ganzflächig oder nur teilflächig mit harten und/oder elastischen Materialien beschichtet sind.

8. Nachmischrohr nach einem der vorhergehenden Ansprüche,
**dadurch gekennzeichnet,**
**dass** das gesamte Nachmischrohr aus Metall, Keramik, Kunststoff oder ähnlichem Material besteht.

9. Nachmischrohr nach einem der vorhergehenden Ansprüche,
**dadurch gekennzeichnet,**
**dass** Teile des Nachmischrohres aus Metall, Keramik, Kunststoff oder ähnlichem Material bestehen.

10. Nachmischrohr nach einem der vorhergehenden Ansprüche,
**dadurch gekennzeichnet,**
**dass** das Nachmischrohr ganz oder teilweise aus elastischem Material besteht.

11. Nachmischrohr mit Wasserbenetzung nach einem der vorhergehenden Ansprüche,
**dadurch gekennzeichnet,**
**dass** unmittelbar vor dem oder in dem Nachmischrohr in dem verlängerten zuführenden Rohr (5) Wasserdüsen vorhanden sind.

12. Nachmischrohr mit Wasserbenetzung nach Anspruch 10 oder 11,
**dadurch gekennzeichnet,**
**dass** das zuführende Rohr (5) mit Wasserdüsen versehen ist und zur Reinigung der Wasserdüsen und der Nachmischkammer aus dem Aufnahmeteil (6) herausziehbar angeordnet ist.

13. Nachmischrohr nach einem der vorhergehenden Ansprüche,
**dadurch gekennzeichnet,**
**dass** unmittelbar nach dem zuführenden Rohrabschnitt (1.1) eine weitere Aufprallfläche (4.1) angeordnet ist.

14. Nachmischrohr nach einem der vorhergehenden Ansprüche,
**dadurch gekennzeichnet,**
**dass** die Aufprallfläche (4.1) zwei zueinander schräg gestellte Teilaufprallflächen (4.1 a und 4.1 b) hat.

## Claims

1. Mixing tube for mixing shotcrete with water, the said mixing tube including a supplying tube section (1.1) that is connected downstream of a water mixing part, a discharging tube section (1.2) and a mixing section (1.3), which is disposed in between the two and includes an arrangement (2) of, with reference to the traversing shotcrete, inclinedly orientated, first and second impact faces (2.1 and 2.2) and reflection faces (3.1 and 3.2), wherein the first and/or the second impact faces (2.1, 2.2) have a V-shaped or concave form that is conical in cross-section and they concentrate the flowing mixture in the cross-sectional direction, **characterised in that** at least the reflection face (3.2) on the discharge side has two part reflection faces (3.2a and 3.2b) that are set at an angle one relative to the other or are concave.

2. Mixing tube according to claim 1, **characterised in that** the first impact face (2.1) is disposed opposite the supplying and/or discharging tube section at an angle of between 30° and 70°, the second impact face (2.2) is disposed at an angle of between 20° and 60° and the refection face (3.2) is disposed at an angle of between 45° and 80°.

3. Mixing tube according to claim 1 or 2, **characterised in that** the impact faces (2.1 and 2.2) have two part impact faces (2.1 a, 2.1 b, 2.2a and 2.2b) that are set at an angle one relative to the other.

4. Mixing tube according to one of the preceding claims, **characterised in that** the first and/or the second impact faces (2.1) are shortened in the supplying and/or discharging region and are closed off towards the tube by means of a step.

5. Mixing tube according to claim 4, **characterised in that** the first and/or second impact faces (2.2) are shortened in the lower region and are closed off downwards towards the tube.

6. Mixing tube according to one of the preceding claims, (**characterised in**) that the second impact faces (2.2) merge with one or more connecting faces (2.3) flatter into the following lower tube region in a conical or concave or even flat manner.

7. Mixing tube according to one of the preceding claims, **characterised in that** all impact faces and reflection faces as well as tube sections (1.1, 1.2) are coated over the entire surface or only over part of the surface with hard and/or resilient materials.

8. Mixing tube according to one of the preceding claims, **characterised in that** the entire mixing tube is made from metal, ceramics, plastics material or a similar material.

9. Mixing tube according to one of the preceding claims, **characterised in that** parts of the mixing tube are made from metal, ceramics, plastics material or a similar material.

10. Mixing tube according to one of the preceding claims, **characterised in that** the mixing tube is made completely or partially of resilient material.

11. Mixing tube with wetting with water according to one of the preceding claims, **characterised in that** water nozzles are provided directly in front of or in the mixing tube in the extended supplying tube (5).

12. Mixing tube with wetting with water according to claim 10 or 11, **characterised in that** the supplying tube (5) is provided with water nozzles and is disposed so as to be removable from the receiving part (6) for cleaning the water nozzles and the mixing chamber.

13. Mixing tube according to one of the preceding claims, **characterised in that** an additional impact face (4.1) is disposed directly downstream of the supplying tube section (1.1).

14. Mixing tube according to one of the preceding claims, **characterised in that** the impact face (4.1) has two part impact faces (41.a and 4.1 b) set at an angle one relative to the other.

## Revendications

1. Tube de mélange pour mélanger de l'eau à du béton projeté, avec un tronçon de tube d'alimentation (1.1) disposé à la suite d'un élément d'addition d'eau et avec un tronçon de tube d'évacuation (1.2), et avec un tronçon intermédiaire de mélangeage (1.3) qui présente un agencement (2) de premières et deuxièmes faces d'impact (2.1 et 2.2), orientées en oblique par rapport au flux de passage de produit mélangé, et de faces de réflexion (3.1 et 3.2), sachant que les premières et/ou les deuxièmes faces d'impact (2.1 et 2.2) présentent une forme de section transversale conique, en V ou concave, qui concentre le flux de produit mélangé dans la direction de la section transversale,
**caractérisé en ce qu'**au moins la face de réflexion (3.2) côté flux sortant possède deux faces partielles de réflexion (3.2a et 3.2b) concaves ou placées en oblique l'une par rapport à l'autre.

2. Tube de mélange selon la revendication 1, **caractérisé en ce que** la première face d'impact (2.1) est disposée, par rapport au tronçon de tube d'alimentation et/ou d'évacuation, sous un angle compris entre 30° et 70°, la deuxième face d'impact (2.2) sous un angle compris entre 20° et 60°, et la face de réflexion (3.2) sous un angle compris entre 45° et 80°.

3. Tube de mélange selon la revendication 1 ou 2, **caractérisé en ce que** les faces d'impact (2.1 et 2.2) possèdent deux faces partielles d'impact (2.1a, 2.1b, 2.2a et 2.2b) placées en oblique l'une par rapport à l'autre.

4. Tube de mélange selon l'une des revendications précédentes, **caractérisé en ce que** les premières et/ou les deuxièmes faces d'impact (2.1 et 2.2) sont raccourcies dans la région d'alimentation et/ou d'évacuation, et se terminent en direction du tube par l'intermédiaire d'un gradin.

5. Tube de mélange selon la revendication 4, **caractérisé en ce que** les premières et/ou les deuxièmes faces d'impact (2.2) sont raccourcies dans la région inférieure et se terminent vers le bas en direction du tube.

6. Tube de mélange selon l'une des revendications précédentes, **caractérisé en ce que** les deuxièmes faces d'impact (2.2), par une ou plusieurs faces de raccordement (2.3) se raccordent plus à plat de manière conique ou concave à la région de tube inférieure consécutive, ou s'y raccordent à plat.

7. Tube de mélange selon l'une des revendications précédentes, **caractérisé en ce que** toutes les faces d'impact et de réflexion ainsi que les tronçons de tube (1.1, 1.2) sont recouverts sur toute leur surface ou seulement sur une partie de leur surface par des matériaux durs et/ou élastiques.

8. Tube de mélange selon l'une des revendications précédentes, **caractérisé en ce que** le tube de mélange est constitué en totalité de métal, de matériau céramique, de matière plastique ou d'un matériau analogue.

9. Tube de mélange selon l'une des revendications précédentes, **caractérisé en ce que** des parties du tube de mélange sont constituées de métal, de matériau céramique, de matière plastique ou d'un matériau analogue.

10. Tube de mélange selon l'une des revendications précédentes, **caractérisé en ce que** le tube de mélange est constitué en totalité ou en partie d'un matériau élastique.

11. Tube de mélange avec mouillage par l'eau selon l'une des revendications précédentes, **caractérisé en ce que** des buses d'eau sont présentes juste avant le tube de mélange ou dans le tube de mélange, dans le tube d'alimentation prolongé (5).

12. Tube de mélange avec mouillage par l'eau selon la revendication 10 ou 11, **caractérisé en ce que** le tube d'alimentation (5) est pourvu de tubes d'eau et est disposé en pouvant être retiré de l'élément récepteur (6) afin de nettoyer les buses d'eau et la chambre de mélange.

13. Tube de mélange selon l'une des revendications précédentes, **caractérisé en ce qu'**une face d'impact supplémentaire (4.1) est disposée juste après le tronçon de tube d'alimentation (1.1).

14. Tube de mélange selon l'une des revendications précédentes, **caractérisé en ce que** la face d'impact (4.1) possède deux faces partielles d'impact (4.1a et 4.1b) placées en oblique l'une par rapport à l'autre.
